# EUROPÄISCHE PATENTSCHRIFT

(11) **EP 3 292 051 B1**
(45) Veröffentlichungstag und Bekanntmachung des Hinweises auf die Patenterteilung: **07.08.2019**
(21) Anmeldenummer: 16722121.7
(22) Anmeldetag: 03.05.2016
(51) Int. Cl.: B65D 17/32

(54) **DECKEL FÜR EINE GETRÄNKEDOSE**
LID FOR A BEVERAGE CAN
COUVERCLE POUR BOÎTE BOISSON

(30) Priorität: 07.05.2015 DE 102015208558
(43) Veröffentlichungstag der Anmeldung: 14.03.2018
(73) Patentinhaber: IMV Innovation Marketing und Vertriebs GmbH, 72072 Tübingen (DE)
(72) Erfinder: HUNDELOH, Thomas, 56470 Bad Marienberg (DE); UMBREIT-PLUTA, Andreas, 38179 Schwülper (DE); NAGEL, Matthias, 09419 Thum (DE)
(74) Vertreter: Viering, Jentschura & Partner mbB Patent- und Rechtsanwälte
(86) Internationale Anmeldenummer: PCT/EP2016/059942
(87) Internationale Veröffentlichungsnummer: WO 2016/177754

(56) Entgegenhaltungen:
- WO-A1-99/16676
- GB-A- 2 432 825
- US-A- 3 964 633
- US-A1- 2012 082 529

## Beschreibung

Die Erfindung betrifft einen Deckel aus Metall, insbesondere aus Aluminium, für eine Getränkedose oder dergleichen, der zum dauerhaften Verbinden mit einem Dosenkörper ausgebildet ist und der einen Deckelspiegel aufweist, aus dem ein Niet ausgeformt ist sowie in dem eine ein Aufbrechfeld definierende Sollbruchlinie eingeprägt ist, entlang der eine Öffnung im Deckelspiegel mittels einer Grifflasche zu öffnen ist, die an dem Niet befestigt ist und eine Aufbrechkante aufweist, die durch ein Anheben eines Greifabschnitts der Grifflasche beim Öffnen der Öffnung auf eine vorbestimmte Drückstelle des Aufbrechfeldes gedrückt wird, wobei der Deckelspiegel um den Niet herum einen Nietfuß aufweist, in dem das Metall des Deckels dünner und/oder spröder ist als in den an den Nietfuß angrenzenden Bereichen des Deckelspiegels.

Derartige Deckel sind von üblichen Getränkedosen her hinlänglich bekannt. Die Getränkedosen besitzen typischerweise einen einstückigen Dosenkörper, der aus Blech geformt ist und mit einem Deckel aus Blech dauerhaft verbunden ist.

Typischerweise werden Dosenkörper und Deckel mittels eines Doppelfalzes miteinander verbunden.

Der Deckel selbst ist typischerweise zweistückig und weist eine Deckelplatte, die auch als Shell bezeichnet wird, und eine Grifflasche auf, die zum Öffnen eines Aufbrechfeldes in der Deckelplatte (dem Shell) dient.

Die Deckelplatte weist typischerweise einen zentralen Deckelspiegel (Panel) auf, der von einer umlaufenden Verstärkungssicke (countersink) umgeben ist, die auf ihrer Außenseite wiederum von einer Kernschräge (chuck wall) eingefasst ist. Das Aufbrechfeld ist im Bereich des Deckelspiegels angeordnet und durch die Sollbruchlinie definiert, die als schmale Ritze in den Deckel eingeprägt ist. Je nach Ausführungsform der Sollbruchlinien können deren Querschnittsprofile unterschiedlich sein. Meistens ist genau mittig in dem Deckelspiegel und außerhalb des Aufbrechfeldes ein Niet aus dem Deckelspiegel geformt, an dem die Grifflasche typischerweise schwenkbar befestigt ist.

Die Grifflasche besitzt typischerweise einen Befestigungsabschnitt mit einer Öffnung, in die der aus dem Deckelspiegel ausgeformte Niet hineinragt. Auf der einen Seite des Befestigungsabschnittes ist ein Greifabschnitt vorgesehen, der mit Fingern zu greifen und dadurch anzuheben ist. Auf der dem Greifabschnitt gegenüberliegenden Seite des Befestigungsabschnitts ist typischerweise ein Öffnerabschnitt vorgesehen, dessen vom Niet wegweisende Kante als Aufbrechkante dient und bei Anheben des Greifabschnitts in der Öffnerstellung der Grifflasche auf das Aufbrechfeld in dem Deckelspiegel drückt. Typischerweise drückt die Aufbrechkante nahe einem dem Niet benachbarten Abschnitt der Sollbruchlinie auf eine durch die Länge des Öffnerabschnitts über dem Aufbrechfeld vorbestimmte Drückstelle des Aufbrechfeldes, sodass die Sollbruchlinie zunächst in unmittelbarer Nähe des Nietes aufbricht und erst mit weiterem Anheben des Greifabschnitts weiter einreißt, bis sie schließlich auf ihrer vollen Länge eingerissen ist und das Aufbrechfeld eine Öffnung im Deckelspiegel freigibt.

Das initiale Einreißen der Sollbruchlinie kann dadurch unterstützt sein, dass die Sollbruchlinie in der Nähe des Nietes typischerweise durch einen Bereich des Deckelspiegels verläuft, der als Nietfuß bezeichnet wird, und von ausgedünntem und bevorzugt versprödetem Blechmaterial gebildet ist, welches infolge der Ausformung des Nietes entsteht. Dies ist beispielsweise aus GB 2 432 825 A bekannt, welches einen Deckel gemäß dem Oberbegriff des Anspruchs 1 offenbart.

Unter Umständen kann es jedoch wünschenswert sein, dass der dem Niet nahe Abschnitt der Sollbruchlinie einen größeren Abstand von dem Niet hat, als dies üblicherweise der Fall ist. Ein Grund hierfür kann sein, dass zwischen Sollbruchlinie und Niet noch ein Dichtungsabschnitt verbleiben soll. In diesen Fällen kann der Abstand der Sollbruchlinie von dem Niet so groß sein, dass die Sollbruchlinie nicht mehr durch den Nietfuß verläuft, also nicht mehr durch infolge der Ausformung des Nietes ausgedünntes und versprödetes Blechmaterial. Dies erschwert das initiale Aufbrechen der Sollbruchlinie. Hinzu kommt, dass auch die Hebelverhältnisse ungünstiger sind, weil die Aufbrechkante des Öffnerabschnitts der Grifflasche einen größeren Abstand zu dem Niet aufweist als bei üblichen Deckeln für Getränkedosen. Der Erfindung liegt die Aufgabe zugrunde, einen Deckel für Getränkedosen zu schaffen, der sich auch bei vergrößertem Abstand der Sollbruchlinie vom Niet zuverlässig öffnen lässt.

Erfindungsgemäß wird diese Aufgabe durch einen Deckel der eingangs genannten Art gelöst, bei dem die Sollbruchlinie außerhalb des Nietfußes und bevorzugt im Abstand von dem Nietfuß verläuft und eine ebenfalls außerhalb des Nietfußes und bevorzugt im Abstand von dem Nietfuß verlaufende, materialverdünnende Prägung wenigstens in einem Deckelspiegelbereich vorgesehen ist, der zwischen dem Nietfuß und der vorbestimmten Drückstelle des Aufbrechfeldes liegt, wobei sich ein Längsabschnitt der Sollbruchlinie in dem Deckelspiegelbereich mit der materialverdünnenden Prägung entlang des Längsabschnitts überdeckt, wobei die Prägetiefe der Sollbruchlinie größer ist als die Prägetiefe der materialverdünnenden Prägung.

Mit einer derartigen materialverdünnenden Prägung, die in Form einer Prägevertiefung ausgebildet ist, geht auch eine Versprödung des durch die Prägung verdünnten Blechmaterials des Deckels einher, sodass ein initiales Aufbrechen der Sollbruchlinie in dem Bereich erleichtert wird, in dem sich die Sollbruchlinie mit der materialverdünnenden Prägung überdeckt und die größten Biegespannungen in dem Blechmaterial zwischen der Drückstelle des Aufbrechfeldes, an der das Blechmaterial beim Öffnen der Trinköffnung von der Aufbrechkante der Grifflasche niedergedrückt wird, und dem Niet übertragen werden.

Ein Vorteil der Erfindung ist, dass sich der Längsabschnitt der Sollbruchlinie mit der materialverdünnenden Prägung genau dort überdecken kann, wo ein anfängliches Aufbrechen der Sollbruchlinie gewünscht ist, das heißt sehr nahe an derjenigen Drückstelle des Aufbrechfeldes, an der die Aufbrechkante der Grifflasche auf das Aufbrechfeld drückt, um die von der Sollbruchlinie umgrenzte Trinköffnung zu öffnen. Da die materialverdünnende Prägung bevorzugt keine weitere Aufgabe hat, als das Aufbrechen der Sollbruchlinie zu erleichtern, kann die materialverdünnende Prägung in ihrer Gestaltung, wie beispielsweise in ihrer Breite und Tiefe, genau für diesen Zweck optimiert sein.

Bevorzugt verläuft die Sollbruchlinie an den Enden des Längsabschnitts, der sich mit der materialverdünnenden Prägung überdeckt, aus der Überdeckung mit der materialverdünnenden Prägung heraus.

Vorzugsweise ist die Sollbruchlinie entlang des Längsabschnitts der Sollbruchlinie und entlang eines Längenabschnitts der materialverdünnenden Prägung, die bevorzugt als flache Rille ausgebildet ist, in die materialverdünnende Prägung hineingeprägt und verläuft an den Enden des Längsabschnitts aus der materialverdünnenden Prägung heraus. Bei dieser Ausführungsform, bei der sich die Querschnittskontur der Sollbruchrille durch die Bodenfläche der materialverdünnenden Prägung hindurch in das an die Bodenfläche angrenzende verdünnte Metallmaterial hinein erstreckt, dringt daher der Prägestempel für die Sollbruchlinie durch die Bodenfläche hindurch in das Metallmaterial ein, das in seiner Struktur durch das Einprägen der materialverdünnenden Prägung verändert wurde. Hierdurch können in diesem Bereich Mikrorisse entstehen, welche zum leichten Anbrechen der Sollbruchlinie in diesem Bereich beitragen können.

Bevorzugt verläuft die materialverdünnende Prägung bogenförmig wenigstens teilweise um den Nietfuß herum, die infolge der Ausformung des Nietes entstanden ist. Dabei ist die materialverdünnende Prägung vorzugsweise ringförmig und konzentrisch um den Niet herum angeordnet. Diese Ausführungsvariante hat den Vorteil, dass die Spannungsverteilung in dem Metallmaterial um den Nietfuß herum gleichmäßiger wird.

Alternativ kann die materialverdünnende Prägung aber auch die Form eines mondsichelförmigen Abschnitts, teilweise um den Niet herum, oder die Form einer Tangente an einen den Niet umlaufenden Kreis haben.

Der Greifabschnitt der Grifflasche ist vorzugsweise so ausgebildet, dass er als Verschluss für die nach dem Aufbrechen des Aufbrechfeldes entstehende Öffnung dienen kann. Dazu ist die Grifflasche vorzugsweise um den Niet herum derart drehbar, dass der Greifabschnitt der Grifflasche über die jeweilige durch Aufbrechen der Sollbruchlinie entstehende Öffnung zu bewegen ist. Eine derartige Grifflasche ist beispielsweise in EP 1 590 252 beschrieben.

Die Sollbruchlinie ist vorzugsweise entlang des Längsabschnitts in die materialverdünnende Prägung hineingeprägt und läuft vorzugsweise an den Enden des Längsabschnitts aus der materialverdünnenden Prägung heraus.

Die materialverdünnende Prägung hat vorzugsweise in einer radial zum Niet verlaufenden Richtung eine größere Breite als die Sollbruchlinie.

Die materialverdünnende Prägung hat eine in radialer Richtung, die vom Niet ausgeht, gemessene Breite, die bevorzugt größer ist als die Breite der Sollbruchlinie. Diese Breite der materialverdünnenden Prägung beträgt vorzugsweise zwischen 0,6 Millimetern und 1 Millimeter und kann breiter sein als die entsprechende Breite der Sollbruchlinie. Je nach der Geometrie, die für die Querschnittskontur der als Sollbruchlinie dienenden Prägung verwendet wird, kann jedoch die Breite des oberen Teilabschnitts der Sollbruchlinie gleich oder sogar etwas größer als die Breite der materialverdünnenden Prägung sein.

Die materialverdünnende Prägung kann wenigstens über eine gewisse Mindestbreite hin eine wenigstens annähernd einheitliche Tiefe haben, das heißt, dass die Restdicke des Blechmaterials im Bereich der materialverdünnenden Prägung über diese Mindestbreite hin wenigstens annähernd gleich ist, sodass sich ein flacher Boden der materialverdünnenden Prägung ergibt. Die Querschnittskontur der materialverdünnenden Prägung kann alternativ auch eine andere Form haben, beispielsweise in bevorzugter Ausführungsform als flache ausgerundete Mulde ausgestaltet sein, sodass sich außerhalb des Überdeckungsbereichs mit der Sollbruchlinie eine flache ausgerundete Bodenfläche der materialverdünnenden Prägung ergibt.

Der Längsabschnitt der Sollbruchlinie, der sich mit der materialverdünnenden Prägung entlang seiner Länge und bevorzugt entlang eines Längenabschnitts der rillenförmigen Prägung überdeckt, kann beispielsweise einen geraden Verlauf oder einen bogenförmigen Verlauf haben, wobei die konvexe Seite des Bogens dem Niet zugewendet sein kann. Vorzugsweise ist dieser Längsabschnitt bogenförmig und mit seiner konkaven Seite dem Niet zugewendet. Eine große Überdeckungslänge der Sollbruchlinie mit der materialverdünnenden Prägung kann günstig sein, damit sich das Brechen der Sollbruchlinie nach deren Anbrechen von der Anbrechstelle aus leichter in der Sollbruchlinie fortsetzt, wenn der Aufbrechabschnitt von der Aufbrechkante der Grifflasche stärker niedergedrückt wird. Der Krümmungsradius des bogenförmigen Längsabschnitts der Sollbruchlinie kann größer sein als der Krümmungsradius einer bogenförmigen materialverdünnenden Prägung.

Die Mittellinie der materialverdünnenden Prägung hat vorzugsweise einen Abstand (Radius) zwischen 4 Millimetern und 4,5 Millimetern von der Mittelachse des Nietes, das heißt, dass im Falle eines Kreises, den die Mittellinie um den Niet herum beschreibt, der Kreisdurchmesser 8 bis 9 Millimeter beträgt.

Die materialverdünnende Prägung verläuft vorzugsweise bogenförmig wenigstens teilweise um den Nietfuß herum. Von dem Nietfuß wird ein solcher Bereich des Deckelspiegels um den Niet herum gebildet, in dem das Blechmaterial des Deckelspiegels dünner und bevorzugt spröder ist als in den Bereichen des Deckelspiegels, die um den Nietfuß herum an den Nietfuß angrenzen.

Bei einer Materialdicke des Blechmaterials von 0,21 Millimeter bis 0,25 Millimeter, beispielsweise 0,23 Millimeter beträgt die Prägetiefe der materialverdünnenden Prägung vorzugsweise 0,03 Millimeter bis 0,05 Millimeter und liegt damit im bevorzugten Bereich der Prägetiefe von 15% bis 25% der Materialdicke, so dass sich beispielsweise eine Restwanddicke von 0,18 Millimeter bis 0,2 Millimeter ergibt. Hierbei beträgt die Prägetiefe der Sollbruchrille vorzugsweise 0,12 Millimeter bis 0,14 Millimeter.

Vorzugsweise ist die materialverdünnende Prägung von außen (also von der dem späteren Doseninneren abgewandten Außenseite her) in den Deckelspiegel eingebracht, sodass sich auf dieser Außenseite des Deckels (der Kundenseite des Deckels) eine kleine Vertiefung ergibt. Die Sollbruchlinie wird typischerweise ebenfalls von der Kundenseite her (der Außenseite des Deckels) in den Deckelspiegel eingeprägt.

Alternativ kann die materialverdünnende Prägung auch von der später dem Inneren der Getränkedose zugewandten Innenseite (der Produktseite) in den Deckelspiegel eingeprägt sein, während die Sollbruchlinie auch in diesem Falle vorzugsweise von der Außenseite her in den Deckelspiegel eingeprägt ist.

Bevorzugt ist der Niet außerhalb des Aufbrechfeldes angeordnet.

Vorzugsweise ist der Niet nicht mittig auf dem Deckelspiegel angeordnet, sondern in die Richtung zum Rand des Deckelspiegels hin versetzt, in der sich das Aufbrechfeld befindet.

Außerdem ist der Niet vorzugsweise auf einem um das Aufbrechfeld herum laufenden Wulst angeordnet, der zur Versteifung des Randes des Aufbrechfeldes und der späteren Trinköffnung dient. Dies erleichtert ein Verschließen der Trinköffnung des Greifabschnitts der Grifflasche, wobei der Rand der Trinköffnung durch den umlaufenden Wulst entsprechend versteift ist. Entsprechend ist auch der dem Niet zugewendete Rand des sich mit der materialverdünnenden Prägung überdeckenden Längsabschnitts der Sollbruchlinie gegen ein Durchbiegen bei dem initialen Niederdrücken des Aufbrechfeldes an der Drückstelle versteift, sodass das leichte Anbrechen der Sollbruchlinie weiter begünstigt wird.

Die Sollbruchlinie sowie wenigstens derjenige Abschnitt der materialverdünnenden Prägung, mit dem sich der Längsabschnitt der Sollbruchlinie überdeckt, verlaufen vorzugsweise auf dem Niveau des übrigen Deckelspiegels.

Zur Lösung der eingangs genannten Aufgabe trägt außerdem ein Verfahren zum Herstellen eines Deckels gemäß der vorgenannten Art bei, bei dem das Ausformen des Niets aus dem Deckelspiegel die folgenden Schritte umfasst:
- Formen einer Blase
- erstes Knopfformen und
- zweites Knopfformen.

Bei einem solchen Verfahren wird die materialverdünnende Prägung vorzugsweise erst während des zweiten Knopfformens von der (Außen-) Seite des Deckels her in dessen Deckelspiegel eingebracht, in die später die Sollbruchlinie geprägt wird und auf der später die Grifflasche befestigt wird. Der Nietfuß um den Niet herum, der infolge des Ausformens des Nietes entstanden ist und in dem das Material der Deckelplatte ausgedünnter und spröder ist als in an den Nietfuß angrenzenden Bereichen des Deckelspiegels, entsteht vorzugsweise während des Blasenzuges und/oder des ersten Knopfformens.

Alternativ kann die materialverdünnende Prägung auch gleichzeitig mit der Sollbruchlinie in den Deckel eingebracht werden, wobei dann die Sollbruchlinie von der (Außen-) Seite des Deckels her in dessen Deckelspiegel eingebracht wird, auf der später die Grifflasche befestigt wird (Kundenseite), während die materialverdünnende Prägung von der anderen, später dem Doseninhalt zugewandten Seite (der Innen- oder Produktseite) her in den Deckel eingebracht wird.

Die Erfindung soll nun anhand von Ausführungsbeispielen mit Bezug auf die Figuren der Zeichnung näher erläutert werden.

Von den Figuren zeigt
- Figur 1a:: einen erfindungsgemäßen Deckel einschließlich Grifflasche in Draufsicht;
- Figur 1b:: eine Querschnittskontur des Deckels gemäß der Schnittlinie A-A in Fig. 1 beim Öffnen der Trinköffnung;
- Figur 2:: eine perspektivische Darstellung einer Deckelplatte (Shell) für den Deckel aus Figur 1;
- Figur 3:: eine Aufsicht auf die Deckelplatte aus Figur 2;
- Figur 4:: einen Schnitt A-A durch die Deckelplatte aus Figur 3;
- Figur 5:: ein Detail B des Schnitts A-A aus Figur 4 mit einer vergrößerten Darstellung der materialverdünnenden Prägung und der diese überlagernden Sollbruchlinie;
- Figuren 6a + 6b:: eine perspektivische Darstellung sowie eine Aufsicht auf einen Rohling der Deckelplatte mit einer bevorzugten Variante der materialverdünnenden Prägung, wie sie bei der Deckelplatte aus Figuren 2 bis 5 zum Einsatz kommt;
- Figuren 7a + 7b:: eine perspektivische Ansicht und eine Aufsicht auf einen Rohling der Deckelplatte mit einer alternativen Variante einer materialverdünnenden Prägung;
- Figuren 8a + 8b:: eine perspektivische Darstellung und eine Aufsicht auf einen Rohling der Deckelplatte mit einer weiteren alternativen Variante einer materialverdünnenden Prägung;
- Figuren 9a + 9b:: eine perspektivische Darstellung und eine Aufsicht auf einen Rohling der Deckelplatte mit einer dritten Variante einer materialverdünnenden Prägung;
- Figur 10a: eine Draufsicht auf eine Deckelplatte ähnlich zu Figur 3 in einer anderen Ausführungsform; und
- Figur 10b: einen vergrößerten Abschnitt des Schnittes A-A aus Figur 10a mit einer Schnittdarstellung der Sollbruchlinie und der materialverdünnenden Prägung.

Figur 1a zeigt einen Deckel aus Blech, insbesondere aus Aluminium, der eine Anrollung 12 zum späteren Verbinden mit einem Dosenkörper (nicht dargestellt) aufweist. Im Bereich der Anrollung 12 wird der Deckel 10 mittels eines Doppelfalzes mit dem Dosenkörper verbunden.

Der Deckel 10 ist zweistückig und weist eine Deckelplatte (Shell) 14 und eine Grifflasche (tab) 16 auf. Mittels der Grifflasche 16 kann ein Aufbrechfeld 18 in der Deckelplatte 14 aufgebrochen werden, sodass beispielsweise eine Trinköffnung entsteht.

Figuren 2 bis 5 zeigen die Deckelplatte 14 des Deckels 10 im Detail.

Wie übliche Deckel besitzt der Deckel 10 einen zentralen Deckelspiegel (panel) 20, der von einer umlaufenden Versteifungssicke (counter sink) 22 umgeben ist. Die umlaufende Versteifungssicke 22 wiederum ist von einer Kernschräge (chuck wall) 24 umfasst, die in die Anrollung 12 übergeht. Die Kernschräge 24 weist einen nach innen weisenden, umlaufenden Vorsprung 26 auf, der zum rastenden Niederhalten eines freien Endes eines als Verschluss für die Trinköffnung dienenden Greifabschnitts 28 der Grifflasche 16 dient, wenn dieser nach Aufbrechen des Aufbrechfeldes 18 über die dadurch entstandene Trinköffnung gedreht wird.

In den Deckelspiegel 20 sind versteifende Vertiefungen 30 und 32 eingeformt, die den Deckelspiegel 20 außerhalb eines in den Deckelspiegel eingeformten Öffnungssystems versteifen.

Das Öffnungssystem wird von dem Aufbrechfeld 18 gebildet, das durch eine Sollbruchlinie 34 definiert ist und durch einen eingeformten ringförmigen Vorsprung 36 versteift ist. Außerdem ist das Aufbrechfeld 18 von einem über das Niveau des übrigen Deckelspiegels hervorstehenden Wulst 38 umgeben, der dazu dient, den die Sollbruchlinie 34 umgrenzenden Randstreifen des Blechmaterials sowie die Peripherie der nach Aufbrechen des Aufbrechfeldes 18 entstehenden Trinköffnung zu versteifen.

In der Mitte des Deckelspiegels 20 ist ein Niet 40 auf einem von dem hervorstehenden Wulst 38 gebildeten Plateau 42 angeordnet. Der Niet 40 dient zur Befestigung der Grifflasche 16 an der Deckelplatte 14 und ist außerhalb des Aufbrechfeldes 18 angeordnet.

Figur 1b zeigt eine Querschnittskontur des Deckels entlang der Schnittlinie A-A aus Figur 1a, wobei sich die Grifflasche 16 in einer Stellung zum Öffnen des Aufbrechfeldes 18 durch Anheben des Greifabschnitts 28 der Grifflasche befindet. Die Grifflasche 16 ist mittels eines Befestigungsabschnitts an dem Niet 40 schwenkbar so befestigt, dass der Öffnerabschnitt der Grifflasche mit seiner Aufbrechkante 50 abgeschwenkt werden kann. Dadurch wird die Aufbrechkante auf eine Drückstelle 48 des Aufbrechfeldes 18 gedrückt, die zunächst des Nietes 40 liegt, so dass die das Aufbrechfeld überwiegend umgrenzende Sollbruchlinie aufgebrochen wird und das nun abgetrennte Aufbrechfeld durch weiteres Anheben des Greifabschnitts in die entstandene Trinköffnung hinein abgeschwenkt wird.

In Figur 3 ist dargestellt, dass der Deckelspiegel um den Niet 40 herum einen sogenannten Nietfuß 47 aufweist, von dem um den Niet herum ein Bereich gebildet wird, der dadurch entsteht, dass der Niet 40 aus dem Deckelplatte 14 heraus ausgeformt worden ist, sodass das den Niet 40 umgebende Blechmaterial in dem Nietfuß 47 dünner und spröder geworden ist als das übrige Blechmaterial der Deckelplatte 14. Außerhalb des Nietfußes und im Abstand von dem Nietfuß ist eine gezielt in die Außenfläche der Deckelplatte 14 eingebrachte, materialverdünnende Prägung 44 vorgesehen, die in Form einer kreisringförmigen Nut oder Rille konzentrisch um den Niet 40 herumläuft, und deren Breite an der Außenfläche etwas größer ist als die Breite der die Sollbruchlinie 34 bildenden Ritzung.

Die materialverdünnende Prägung 44 ist so angeordnet und bemessen, dass die Sollbruchlinie 34 in ihrem dem Niet 40 nächsten Längsabschnitt 46, der ebenfalls außerhalb des Nietfußes und im Abstand von dem Nietfuß verläuft, durch die in Figur 5 gestrichelt dargestellte Bodenfläche 49 der materialverdünnenden Prägung 44 hindurch verläuft. Auf diese Weise ist sichergestellt, dass die Sollbruchlinie 34 nahe dem Niet 40 durch ausgedünntes und versprödetes Blechmaterial verläuft, was ein initiales Aufbrechen der Sollbruchlinie 34 in diesem Abschnitt erleichtert. Die Sollbruchlinie 34 hat von der Mittelachse des Nietes 40 einen Abstand im Bereich von 4 bis 4,5 Millimetern. Wie der Figur 5 zu entnehmen ist, hat die materialverdünnende Prägung die Querschnittskontur einer flachen ausgerundeten Mulde mit einer Prägetiefe im Bereich von etwa 20% der Dicke des Blechmaterials. Im Bereich der Breite der materialverdünnenden Prägung beträgt die verbleibende Blechdicke des Blechmaterials des Deckels 10 etwa 0,18 Millimeter bis 0,2 Millimeter. Die Querschnittskontur der Sollbruchlinie 34 hingegen hat eine Prägetiefe von 0,12 bis 0,14 Millimeter.

Die Breite der materialverdünnenden Prägung (in vom Niet ausgehender radialer Richtung gemessen) beträgt vorzugsweise zwischen 0,6 Millimetern und 1 Millimeter.

Die Figuren 6 bis 9 zeigen verschiedene, alternative Ausführungsvarianten einer erfindungsgemäßen materialverdünnenden Prägung.

In den Figuren 6 bis 9 sind Rohlinge der Deckelplatte nach der Ausformung des Niets und dem Einprägen der materialverdünnenden Prägung, jedoch vor der Formung der anderen Gestaltungsmerkmale der Deckelplatte und vor dem Prägen der Sollbruchlinie dargestellt. Daher sind im Bereich des jeweiligen Deckelspiegels 20 nur der jeweilige Niet 40 sowie die materialverdünnende Prägung 44 eingezeichnet. Die übrigen Merkmale des Öffnungssystems sind hingegen nicht dargestellt.

Die Ausführungsvariante in Figuren 6a und 6b entspricht dabei der Ausführungsvariante gemäß der Figuren 2 bis 5, bei der der Niet 40 aus der Mitte des Deckelspiegels 20 heraus versetzt angeordnet ist und bei der die materialverdünnende Prägung 44 die Form eines den Niet 40 vollständig umschließenden, zum Niet 40 konzentrischen Rings hat.

Bei der in den Figuren 7a und 7b dargestellten Ausführungsvariante hat die materialverdünnende Prägung 44' die Form einer kleinen Kreisfläche, deren Mittelpunkt den gleichen Abstand von der Mittelachse des Nietes 40 hat wie die Mittellinie der ringförmigen materialvertiefenden Prägung 44 aus den Figuren 6a und 6b.

Bei der Ausführungsvariante gemäß Figuren 8a und 8b hat die materialverdünnende Prägung 44' eine längliche Form entlang einer Tangente an einen (nicht dargestellten) zum Niet 40 konzentrischen Kreis.

Gemäß der Ausführungsvariante in Figuren 9a und 9b ist die materialverdünnende Prägung 44'" ein Kreisbogenabschnitt um den Niet 40 herum, das heißt die konkave Seite des Kreisbogenabschnitts ist dem Niet zugewendet.

Andere Formen der materialverdünnenden Prägung sind denkbar, zum Beispiel eine der kreisbogenförmigen, materialverdünnenden Prägung 44'" ähnliche Prägung in Mondsichelform.

Bei der in Figur 3 dargestellten Ausführungsform verläuft der Längsabschnitt 46 der Sollbruchlinie 34, entlang dem die Sollbruchlinie sich mit der materialverdünnenden Prägung 44 überdeckt, gerade und in Richtung einer Tangente an die kreisförmige Mittellinie der materialverdünnenden Prägung. Bei der Ausführungsform aus Figur 10a hingegen ist der Längsabschnitt 46 der Sollbruchlinie 34, der sich mit der kreisförmig verlaufenden materialverdünnenden Prägung 44 überdeckt, bogenförmig mit dem Niet zugewendeter konkaver Seite ausgebildet. Der Krümmungsradius des Bogens ist etwas größer als der Radius der kreisförmigen Mittellinie der materialverdünnenden Prägung 44. An den beiden Enden des Längsabschnitts 46 verläuft die Sollbruchlinie 34 seitlich aus der materialverdünnenden Prägung heraus. Im Vergleich mit der Ausführungsform aus Figur 3 ergibt sich daher eine größere Länge der Überdeckung der Sollbruchlinie 34 mit der materialverdünnenden Prägung 44, wodurch sich der Bruch der Sollbruchlinie nach dem Anbrechen derselben leichter zu den Enden des Längsabschnitts 46 hin und dann in die restlichen Abschnitte der Sollbruchlinie hinein fortsetzen kann.

Aus Figur 10 ist rechts vom Niet 40 die muldenförmige Querschnittskontur der materialverdünnenden Prägung 44 ersichtlich, wohingegen links vom Niet die Überlagerungskontur 34+44 von Sollbruchrille und materialverdünnender Prägung dargestellt ist. Durch die größere Breite und Prägetiefe der Querschnittskontur der Sollbruchlinie wurde die materialverdünnende Prägung im Überlagerungsbereich von dem Prägestempel für die Sollbruchlinie aufgeweitet und vertieft.

Bei der Ausführungsform aus Figur 10a sind der Wulst und der Niet 40 zum Ausbrechfeld 18 hin aus der Mitte des Deckelspiegels heraus leicht versetzt angeordnet.

### Bezugszeichenliste

- 10: Deckel
- 2: Anrollung
- 14: Deckelplatte (Shell)
- 16: Grifflasche (tab)
- 18: Aufbrechfeld
- 20: Deckelspiegel (panel)
- 22: Versteifungssicke (counter sink)
- 24: Kernschrage (chuck wall)
- 26: Umlaufenden Vorsprung
- 28: Greifabschnitts
- 30: Versteifende Vertiefung
- 32: Versteifende Vertiefung
- 34: Sollbruchlinie
- 36: Vorsprung
- 38: Wulst
- 40: Niet
- 42: Plateau
- 44: Materialverdünnende Prägung
- 46: Längsabschnitt der Sollbruchlinie
- 47: Nietfuß
- 48: Drückstelle
- 49: Bodenfläche der materialverdünnenden Prägung
- 50: Aufbrechkante

## Patentansprüche

1. Deckel (10) aus Metall, insbesondere aus Aluminium, für eine Getränkedose oder dergleichen, der zum dauerhaften Verbinden mit einem Dosenkörper ausgebildet ist und einen Deckelspiegel (20) aufweist, aus dem ein Niet (40) ausgeformt ist sowie in den eine ein Aufbrechfeld (18) definierende Sollbruchlinie (34) eingeprägt ist, entlang der eine Öffnung im Deckelspiegel (20) mittels einer Grifflasche (14) zu öffnen ist, die an dem Niet befestigt ist und eine Aufbrechkante (50) aufweist, die durch ein Anheben eines Greifabschnitts (28) der Grifflasche beim Öffnen der Öffnung auf eine vorbestimmte Drückstelle (48) des Aufbrechfeldes (18) gedrückt wird, wobei der Deckelspiegel (20) um den Niet (40) herum einen Nietfuß (47) aufweist, in dem das Metall des Deckels (10) dünner und/oder spröder ist als in an den Nietfuß angrenzenden Bereichen des Deckelspiegels (20), **dadurch gekennzeichnet, dass** die Sollbruchlinie (34) außerhalb des Nietfußes verläuft und dass eine ebenfalls außerhalb des Nietfußes verlaufende materialverdünnende Prägung (44), die in Form einer Prägevertiefung ausgebildet ist und mit einer Versprödung des verdünnten Materials einhergeht, wenigstens in einem Deckelspiegelbereich vorgesehen ist, der zwischen dem Nietfuß (47) und der vorbestimmten Drückstelle (48) des Aufbrechfeldes (18) liegt, wobei sich ein Längsabschnitt (46) der Sollbruchlinie (34) in diesem Deckelspiegelbereich mit der materialverdünnenden Prägung (44) entlang des Längsabschnittes überdeckt, wobei die Prägetiefe der Sollbruchlinie (34) größer ist als die Prägetiefe der materialverdünnenden Prägung (44).

2. Deckel (10) nach Anspruch 1, **dadurch gekennzeichnet, dass** die Grifflasche (14) um den Niet (40) herum derart drehbar ist, dass der Greifabschnitt (28) der Grifflasche (14) über die durch Aufbrechen der Sollbruchlinie (34) entstehende Öffnung zu bewegen ist, wobei der Greifabschnitt (28) zum Verschließen der Öffnung ausgebildet ist.

3. Deckel (10) nach Anspruch 1 oder 2, **dadurch gekennzeichnet, dass** die Sollbruchlinie (34) entlang des Längsabschnitts (46) in die materialverdünnende Prägung (44) hineingeprägt ist und an den Enden des Längsabschnitts aus der materialverdünnenden Prägung herausverläuft.

4. Deckel (10) nach wenigstens einem der Ansprüche 1 bis 3, **dadurch gekennzeichnet, dass** die materialverdünnende Prägung eine in Richtung radial zum Niet gemessene größere Breite als die Sollbruchlinie (34) hat.

5. Deckel (10) nach wenigstens einem der Ansprüche 1 bis 4, **dadurch gekennzeichnet, dass** die materialverdünnende Prägung eine radial zum Niet gemessene Breite von 0,6 Millimeter bis 1 Millimeter hat.

6. Deckel (10) nach wenigstens einem der Ansprüche 1 bis 5, **dadurch gekennzeichnet, dass** eine Mittellinie der materialverdünnenden Prägung (44) einen Abstand von 4 Millimeter bis 4,5 Millimeter von einer Achse des Niets (40) hat.

7. Deckel (10) nach wenigstens einem der Ansprüche 1 bis 6, **dadurch gekennzeichnet, dass** die Prägetiefe der materialverdünnenden Prägung (44) 0,03 Millimeter bis 0,05 Millimeter beträgt.

8. Deckel (10) nach wenigstens einem der Ansprüche 1 bis 7, **dadurch gekennzeichnet, dass** optional
die materialverdünnende Prägung (44) bogenförmig wenigstens teilweise um den Nietfuß (47) herum verläuft, oder
die materialverdünnende Prägung (44) mondsichelförmig teilweise um den Niet herum verläuft, oder
die materialverdünnende Prägung (44) außerhalb des Nietfußes tangential zu einem Kreis um den Nietfuß herum verläuft.

9. Deckel (10) nach Anspruch 8 , **dadurch gekennzeichnet, dass** die materialverdünnende Prägung (44), die bogenförmig wenigstens teilweise um den Nietfuß (47) herum verläuft, optional ringförmig konzentrisch um den Niet herum oder mondsichelförmig teilweise um den Niet herum verläuft.

10. Deckel (10) nach wenigstens einem der Ansprüche 1 bis 9, **dadurch gekennzeichnet, dass** der Längsabschnitt (46) der Sollbruchlinie (34), mit dem sich die materialverdünnende Prägung (44) überdeckt, bogenförmig mit dem Niet zugewendeter konkaver Seite verläuft.

11. Deckel (10) nach wenigstens einem der Ansprüche 1 bis 10, **dadurch gekennzeichnet, dass** der Niet (40) auf einem gegenüber einem Niveau des Deckelspiegels (20) erhöhten, um das Aufbrechfeld herumlaufenden Wulst (38) angeordnet ist, während die Sollbruchlinie (34) und die materialverdünnende Prägung (44) auf dem Niveau des Deckelspiegels (20) verlaufen.

12. Deckel (10) nach wenigstens einem der Ansprüche 1 bis 11, **dadurch gekennzeichnet, dass** die materialverdünnende Prägung (44) eine Vertiefung auf einer nach dem Verbinden mit einem Dosenkörper dem Doseninneren abgewandten Außenseite (Kundenseite) des Deckels (10) bildet.

13. Deckel (10) nach wenigstens einem der Ansprüche 1 bis 12, **dadurch gekennzeichnet, dass** der Niet (40) außermittig auf dem Deckelspiegel (20) angeordnet ist.

14. Verfahren zum Herstellen eines Deckels (10) gemäß wenigstens einem der Ansprüche 1 bis 13, **dadurch gekennzeichnet, dass** das Ausformen des Niets (40) aus dem Deckelspiegel (20) folgende Schritte umfasst:
- Formen einer Blase
- erstes Knopfformen und
- zweites Knopfformen,
wobei die materialverdünnende Prägung (44) während des zweiten Knopfformens von einer Außenseite des Deckels (10) her in dessen Deckelspiegel (20) eingebracht wird, auf welcher Außenseite später die Grifflasche (14) befestigt wird (Kundenseite), und danach die Sollbruchlinie (34) geprägt wird.

15. Verfahren zum Herstellen eines Deckels (10) gemäß wenigstens einem der Ansprüche 1 bis 13, **dadurch gekennzeichnet, dass** die materialverdünnende Prägung (44) gleichzeitig mit der Sollbruchlinie (34) in den Deckel (10) eingebracht wird, wobei die Sollbruchlinie (34) von einer Außenseite des Deckels (10) her in dessen Deckelspiegel (20) eingebracht wird, auf welcher Außenseite später die Grifflasche (14) befestigt wird (Kundenseite), während die materialverdünnende Prägung (44) von der anderen, nach dem Verbinden mit einem Dosenkörper dem Doseninneren zugewandten Seite (Produktseite) her in den Deckel (10) eingebracht wird.

## Claims

1. A lid (10) made of metal, in particular aluminum, for a beverage can or the like, designed for permanent connection to a can body and having a lid panel (20), from which a rivet (40) is shaped and into which a predetermined breaking line (34), which defines a breaking-open area (18), is impressed, along which an opening in the lid panel (20) is to be opened by means of a grip tab (14), which is attached to the rivet and has a break-open edge (50) pressed against a predetermined pressing point (48) of the breaking-open area (18) by raising a grip section (28) of the grip tab when opening up the opening, wherein the lid panel (20) has a rivet base (47) around the rivet (40), in which the metal of the lid (10) is thinner and/or more brittle than in the regions of the lid panel (20) adjacent to the rivet base,
**characterized in that** the predetermined breaking line (34) runs outside of the rivet base and **in that** a material-thinning embossment (44), which also runs outside of the rivet base and is designed in the form of an embossing recess and is associated with an embrittlement of the thinned-out material, is provided at least in a lid panel area situated between the rivet base (47) and the predetermined pressing point (48) of the breaking-open area (18), wherein a longitudinal section (46) of the predetermined breaking line (34) in this lid panel area overlaps with the material-thinning embossment (44) along the longitudinal section, wherein the embossing depth of the predetermined breaking line (34) is greater than the embossing depth of the material-thinning embossment (44).

2. The lid (10) according to claim 1, **characterized in that** the grip tab (14) can be rotated around the rivet (40) in such a way that the grip section (28) of the grip tab (14) can be moved over the opening formed by breaking open the predetermined breaking line (34), wherein the grip section (28) is designed for closing the opening.

3. The lid (10) according to claim 1 or 2, **characterized in that** the predetermined breaking line (34) is impressed in the material-thinning embossment (44) along the longitudinal section (46) and exits from the material-thinning embossment at the ends of the longitudinal section.

4. The lid (10) according to at least one of claims 1 to 3, **characterized in that** the material-thinning embossment has a greater width, measured in the direction radially to the rivet, than the predetermined breaking line (34).

5. The lid (10) according to at least one of claims 1 to 4, **characterized in that** the material-thinning embossment has a width of 0.6 millimeter to 1 millimeter, measured radially to the rivet.

6. The lid (10) according to at least one of claims 1 to 5, **characterized in that** a center line of the material-thinning embossment (44) is a distance of 4 millimeters to 4.5 millimeters from an axis of the rivet (40).

7. The lid (10) according to at least one of claims 1 to 6, **characterized in that** the embossing depth of the material-thinning embossment (44) is 0.03 millimeter to 0.05 millimeter.

8. The lid (10) according to at least one of claims 1 to 7, **characterized in that**, optionally, the material-thinning embossment (44) runs in a curved shape at least partially around the rivet base (47) or
the material-thinning embossment (44) runs partially around the rivet in a crescent shape, or the material-thinning embossment (44) runs outside of the rivet base tangentially to a circle around the rivet base.

9. The lid (10) according to claim 8, **characterized in that** the material-thinning embossment (44), which runs in a curved shape at least partially around the rivet base (47), optionally runs in a ring shape concentrically around the rivet or runs partially around the rivet in a crescent shape.

10. The lid (10) according to at least one of claims 1 to 9, **characterized in that** the longitudinal section (46) of the predetermined breaking line (34) with which the material-thinning embossment (44) overlaps runs in a curved shape with the concave side facing the rivet.

11. The lid (10) according to at least one of claims 1 to 10, **characterized in that** the rivet (40) is arranged on a bead (38), which is elevated with respect to a level of the lid panel (20) and runs around the breaking-open area, while the predetermined breaking line (34) and the material-thinning embossment (44) run at the level of the lid panel (20).

12. The lid (10) according to at least one of claims 1 to 11, **characterized in that** the material-thinning embossment (44) forms a recess on an exterior side (customer side) of the lid (10) facing away from the interior of the can.

13. The lid (10) according to at least one of claims 1 to 12, **characterized in that** the rivet (40) is arranged eccentrically on the lid panel (20).

14. A method for producing a lid (10) according to at least one of claims 1 through 13, **characterized in that** the shaping of the rivet (40) out of the lid panel (20) comprises the following steps:
- shaping a bubble,
- a first knob-shaping, and
- a second knob-shaping,
wherein the material-thinning embossment (44) is introduced during the second knob-shaping from an exterior side of the lid (10) into the lid panel (20) thereof, at which exterior side the grip tab (14) is subsequently attached (customer side), and then the predetermined breaking line (34) is impressed.

15. The method for manufacturing a lid (10) according to at least one of claims 1 to 13, **characterized in that** the material-thinning embossment (44) is introduced in the lid (10) simultaneously with the predetermined breaking line (34), wherein the predetermined breaking line (34) is introduced from an exterior side of the lid (10) into the lid panel (20) thereof to which exterior side the grip tab (14) is attached subsequently (customer side) while the material-thinning embossment (44) is introduced into the lid (10) from the other side (product side) that faces the interior of the can after connecting with the can body.

## Revendications

1. Couvercle (10) en métal, plus particulièrement en aluminium, pour une canette de boisson ou autre, qui est conçu pour être relié de manière durable avec un corps de canette et qui comprend une surface de couvercle (20), à partir de laquelle un rivet (40) est formé, et dans lequel est estampée une ligne de rupture (34), définissant un champ de rupture (18), le long de laquelle une ouverture dans la surface du couvercle (20) doit être ouverte au moyen d'une languette de préhension (14) qui est fixée au rivet et qui comprend une arête de rupture (50) qui est comprimée par un soulèvement d'une portion de préhension (28) de la languette de préhension lors de l'ouverture de l'ouverture au niveau d'un point de pression (48) prédéterminé du champ de rupture (18), la surface de couvercle (20) comprenant, autour du rivet (40), un pied de rivet (47) dans lequel le métal du couvercle (10) est plus mince et/ou plus fragile que dans les zones, adjacentes au pied de rivet, de la surface du couvercle (20),
**caractérisé en ce que** la ligne de rupture (34) s'étend à l'extérieur du pied de rivet et **en ce qu'**un estampage (44) amincissant le matériau, s'étendant également à l'extérieur du pied de rivet, qui est conçu sous la forme d'un creux estampé, et qui s'accompagne d'une fragilisation du matériau aminci, est prévu au moins dans une zone de la surface du couvercle qui se trouve entre le pied de rivet (47) et le point de pression (48) prédéterminé du champ de rupture (18), une portion longitudinale (46) de la ligne de rupture (34) recouvrant, dans cette zone de la surface du couvercle, l'estampage amincissant le matériau (44) le long de la portion longitudinale, la profondeur d'estampage de la ligne de rupture (34) étant supérieure à la profondeur d'estampage de l'estampage amincissant le matériau (44).

2. Couvercle (10) selon la revendication 1, **caractérisé en ce que** la languette de préhension (14) peut être tournée autour du rivet (40) de façon à ce que la portion de préhension (28) de la languette de préhension (14) soit déplacée au-dessus de l'ouverture résultant de la rupture de la ligne de rupture (34), la portion de préhension (28) étant conçue pour la fermeture de l'ouverture.

3. Couvercle (10) selon la revendication 1 ou 2, **caractérisé en ce que** la ligne de rupture (34) est estampée le long de la portion longitudinale (46) à l'intérieur de l'estampage amincissant le matériau (44) et s'étend hors de l'estampage amincissant le matériau au niveau des extrémités de la portion longitudinale.

4. Couvercle (10) selon au moins l'une des revendications 1 à 3, **caractérisé en ce que** l'estampage amincissant le matériau présente une largeur, mesurée dans une direction radiale par rapport au rivet, supérieure à celle de la ligne de rupture (34).

5. Couvercle (10) selon au moins l'une des revendications 1 à 4, **caractérisé en ce que** l'estampage amincissant le matériau présente une largeur, mesurée radialement par rapport au rivet, de 0,6 millimètre à 1 millimètre.

6. Couvercle (10) selon au moins l'une des revendications 1 à 5, **caractérisé en ce qu'**une ligne centrale de l'estampage amincissant le matériau (44) présente une distance de 4 millimètres à 4,5 millimètres par rapport à un axe du rivet (40).

7. Couvercle (10) selon au moins l'une des revendications 1 à 6, **caractérisé en ce que** la profondeur d'estampage de l'estampage amincissant le matériau (44) est de 0,03 millimètre à 0,05 millimètre.

8. Couvercle (10) selon au moins l'une des revendications 1 à 7, **caractérisé en ce que**, en option,
l'estampage amincissant le matériau (44) s'étend en forme d'arc de cercle partiellement autour du pied de rivet (47), ou
l'estampage amincissant le matériau (44) s'étend en forme de croissant de lune partiellement autour du rivet, ou
l'estampage amincissant le matériau (44) s'étend à l'extérieur du pied de rivet de manière tangentielle par rapport à un cercle autour du pied de rivet.

9. Couvercle (10) selon la revendication 8, **caractérisé en ce que**
l'estampage amincissant le matériau (44), qui s'étend en forme d'arc de cercle au moins partiellement autour du pied de rivet (47), s'étend en option avec une forme annulaire de manière concentrique autour du rivet ou en forme de croissant de lune autour du rivet.

10. Couvercle (10) selon au moins l'une des revendications 1 à 9, **caractérisé en ce que** la portion longitudinale (46) de la ligne de rupture (34), avec laquelle l'estampage amincissant le matériau (44) se superpose, s'étend en forme d'arc de cercle avec le côté concave orienté vers le rivet.

11. Couvercle (10) selon au moins l'une des revendications 1 à 10, **caractérisé en ce que** le rivet (40) est disposé sur un bourrelet (38), surélevé par rapport à un niveau de la surface du couvercle (20) et s'étendant autour du champ de rupture, tandis que la ligne de rupture (34) et l'estampage amincissant le matériau (44) s'étendent au niveau de la surface du couvercle (20).

12. Couvercle (10) selon au moins l'une des revendications 1 à 11, **caractérisé en ce que** l'estampage amincissant le matériau (44) forme un creux sur un côté externe (côté client) du couvercle (10), opposé à l'intérieur de la canette après la liaison avec le corps de la canette.

13. Couvercle (10) selon au moins l'une des revendications 1 à 12, **caractérisé en ce que** le rivet (40) est disposé de manière excentrique sur la surface du couvercle (20).

14. Procédé de fabrication d'un couvercle (10) selon au moins l'une des revendications 1 à 13, **caractérisé en ce que** la formation du rivet (40) à partir de la surface du couvercle (20) comprend les étapes suivantes :
- la formation d'une bulle,
- une première formation de bouton et
- une deuxième formation de bouton,
l'estampage amincissant le matériau (44) étant réalisé pendant la deuxième formation de bouton à partir d'un côté externe du couvercle (10) dans la surface du couvercle (20) sur le côté externe de laquelle la languette de préhension (14) est fixée ultérieurement (côté client), la ligne de rupture (34) étant estampée ensuite.

15. Procédé de fabrication d'un couvercle (10) selon au moins l'une des revendications 1 à 13, **caractérisé en ce que** l'estampage amincissant le matériau (44) est réalisé simultanément avec la ligne de rupture (34) dans le couvercle (10), la ligne de rupture (34) étant réalisée à partir d'un côté externe du couvercle (10) dans la surface du couvercle (20) sur le côté externe de laquelle la languette de préhension (14) est fixée ultérieurement (côté client), pendant que l'estampage amincissant le matériau (44) est réalisé dans le couvercle (10) à partir de l'autre côté orienté vers l'intérieur de la canette (côté produit), après la liaison avec un corps de canette.
